# EUROPÄISCHE PATENTSCHRIFT

(11) **EP 0 639 844 B1**
(45) Veröffentlichungstag und Bekanntmachung des Hinweises auf die Patenterteilung: **16.07.1997**
(21) Anmeldenummer: 94112677.3
(22) Anmeldetag: 13.08.1994
(51) Int. Cl.: H01H 39/00, H01H 35/14

(54) **Vorrichtung zur elektrischen Trennung**
Device for electrical disconnection
Dispositif pour disconnexion électrique

(30) Priorität: 21.08.1993 DE 4328174; 29.01.1994 DE 9401486 U
(43) Veröffentlichungstag der Anmeldung: 22.02.1995
(73) Patentinhaber: INGENIEURBÜRO FÜR ELEKTROTECHNIK UND ELEKTRONIK JÜRGEN BECKER, D-45739 Oer-Erkenschwick (DE)
(72) Erfinder: Becker, Jürgen, D-45739 Oer-Erkenschwick (DE); Loske, Günter, D-45731 Waldtrop (DE)
(74) Vertreter: Stenger, Watzke & Ring Patentanwälte

(56) Entgegenhaltungen:
- EP-A- 0 133 632
- FR-A- 2 616 958
- GB-A- 559 923
- US-A- 4 691 085

## Beschreibung

Die Erfindung betrifft eine Vorrichtung zur elektrischen Trennung eines Akkumulators von einer mittels Anschlußleitungen an dessen Plus- und Minuspolen angeschlossenen elektrischen Schaltung entsprechend dem Oberbegriff des Anspruchs 1 (FR-A-26 16 958).

Akkumulatoren, also Batterien bzw. elektrische Energiespeicher, werden zunehmend als Ersatz für Verbrennungsantriebe oder zumindest zu deren Ergänzung eingesetzt. Dabei wird intensiv an dem Einsatz von Akkumulatoren als Energiequelle für Fahrzeuge, sogenannte Elektroautos, gearbeitet. Bei Unfällen gleich welcher Art kann es zwangsläufig zu einem Kurzschluß zwischen dem Minus- und Pluspol des Akkumulators kommen. In diesem Falle können eine erhebliche elektrische Energie und Leistung frei werden, so daß es zu erheblichen Folgeschäden für Menschen und Materialien kommen kann. Akkumulatoren arbeiten auf der Basis von Blei, Nickel-Cadmium, Nickel-Hydrid, Natrium-Schwefel und dgl. Kurzschlußströme können zwischen 2000 und 5000 A liegen. Derartige Kurzschlußströme können verheerende Schäden bewirken. Auch die einschlägigen Sicherheitsbestimmungen verlangen inzwischen eine Trennung des Akkumulators von den angeschlossenen Verbrauchern im Falle einer Fehlfunktion, zumindest bei einem Unfall, damit die freiwerdenden Energiemengen keinen Schaden anrichten können.

Da sehr hohe Spannungen und Ströme abzuschalten sind, müssen mechanische oder elektromechanische Schalteinheiten grundsätzlich sehr große, schwere und damit aufwendig zu erstellende und teure Bauteile sein. Es besteht somit ein Bedarf an miniaturisierbaren, möglichst leichten sowie wirtschaftlich herzustellenden Vorrichtungen zur elektrischen Trennung. Darüber hinaus sollen die Vorrichtungen aus möglichst einfach austauschbaren Teilen bestehen und soweit möglich nach einer Sprengung wieder einsatzfähig gemacht werden können.

Davon ausgehend liegt der Erfindung die **Aufgabe** zugrunde, eine Vorrichtung zur elektrischen Trennung eines Akkumulators von einer elektrischen Schaltung anzugeben, welches einfach und ohne voluminöse, schwere und teure Bauteile und trotzdem sicher durchgeführt werden kann.

Als technische **Lösung** dieser Aufgabe wird eine Vorrichtung zur elektrischen Trennung eines Akkumulators von einer mit Anschlußleitungen an des-sen Plus- und Minuspolen angeschlossenen elektrischen Schaltung angegeben, entsprechend dem Anspruch 1.

Mit der erfindungsgemäßen Lösung kann nun ohne die Verwendung großer, schwerer und teurer Bauteile eine sichere elektrische Trennung zwischen Akkumulator und Verbraucherschaltung gewährleistet werden. Da insbesondere beim Einsatz in Elektroautos sowohl auf Volumen als auch auf Gewicht geachtet werden muß, kann das erfindungsgemäße Verfahren dort mit besonderem Vorteil eingesetzt werden, da die zur Sprengung einer Anschlußleitung erforderliche Sprengladung sehr schwach sein kann.

In besonders vorteilhafter Weise wird die an dem Pluspol des Akkumulators angeschlossene Anschlußleitung gesprengt. Dadurch wird das Entstehen von Kurzschlußströmen sicher ausgeschlossen. In vorteilhafter Weise wird angegeben, daß der Sprengimpuls aufgrund eines durch Messung überwachten Parameters abgegeben wird, wenn der Parameter einen Vorgabewert erreicht. In vorteilhafter Weise wird das Verfahren automatisch durchgeführt.

Als überwachte Parameter können beispielsweise statische bzw. kinetische Parameter herangezogen werden, wie sie von in Fahrzeugen bereits vorhandenen Überwachungseinheiten erfaßt werden. Beispielsweise kann die Überwachungseinheit eines Airbags entsprechende Parameter liefern, die im wesentlichen Beschleunigungsparameter darstellen und infolge eines Unfalles Vorgabewerte überschreiten und damit die Abgabe eines Zündimpulses bewirken können. Weiterhin kommt als zu überwachender Parameter die Temperatur in Frage. So kann beispielsweise die bei zu großem Stromfluß durch die Schalteinheit freiwerdende Wärme, beispielsweise bei Überlastung oder Kurzschluß am Akkumulator, als Parameter genutzt werden. Auch sonstige Beschleunigungs- oder Verzögerungswerte eignen sich für die Parameterüberwachung zur Anwendung der erfindungsgemäßen Vorrichtung.

Die erfindungsgemäße Vorrichtung kann sehr klein ausgestaltet werden. Sie ist störunanfällig und kostengünstig herstellbar. Je nach verwendetem Sprengmittel kann die erfindungsgemäße Vorrichtung miniaturisiert werden. Mit Vorteil wird angegeben, daß die Vorrichtung zum Trennen an der Anschlußleitung im Bereich des Pluspols des Akkumulators angeordnet ist. Mit Vorteil wird angegeben, daß die Vorrichtung eine Steuervorrichtung zur Impulsabgabe umfaßt. Diese Steuervorrichtung kann zur Parameterüberwachung und Zündimpulsabgabe verwendet werden. In vorteilhafter Weise sind die Sprengladung, der Zünder und die Anschlüsse zur Zünderaktivierung in einem Gehäuse angeordnet.

Mit Vorteil wird angegeben, daß die erfindungsgemäße Vorrichtung einen elektrisch leitenden Bolzen aufweist, welcher in der Anschlußleitung am Pluspol eines Akkumulators angeordnet ist. In vorteilhafter Weise wird die Sprengladung am Bolzen angeordnet. Damit wird gewährleistet, daß eine definierte Sprengwirkung durch den Einsatz vorgegebener trennender und zu trennender Mittel gewährleistet ist.

Die erfindungsgemäße Vorrichtung kann miniaturisiert werden und ist kostengünstig und einfach herstellbar. Sie ist ohne großen Aufwand und sicher einsetzbar. Weiterhin kann die erfindungsgemäße Vorrichtung leicht in die Elektronik bzw. Elektrik eines vorhandenen Fahrzeugs integriert werden. Durch die Sprengung der Anschlußleitung werden Kurzschlußströme vollständig vermieden und Folgeschäden damit ausgeschlossen.

Durch den einfachen Aufbau, bestehend aus zwei Anschlußstücken, die durch ein durch die Sprengung verschiebbares oder von wenigstens einem der Anschlußstücke wegbewegbaren elektrischen Kontaktelement elektrisch verbunden sind, ist das Trennelement sehr wirtschaftlich herstellbar. Durch die Anordnung der Sprengladung auf einer Seite des Kontaktelementes wird sichergestellt, daß es von wenigstens einem der Anschlußstücke wegbewegt wird.

Es wird angegeben, daß die Anschlußstücke Rohrstücke sind, die gemäß einem weiteren Vorschlag der Erfindung wenigstens teilweise elektrisch leitend sind. Es können also elektrisch leitende, beispielsweise aus Metall bestehende Rohrstücke oder Rohrhülsen verwendet werden, es können aber auch Kunststoffrohrstücke verwendet werden, die durch Einlagerungen und/oder Auskleidungen wenigstens teilweise elektrisch leitend sind. Gemäß einem weiteren Vorschlag der Erfindung ist zwischen den zwei Rohrstücken eine Isolierscheibe angeordnet. Damit können die Rohrstücke auf einen definierten Abstand zueinander gebracht werden und sind dennoch elektrisch isoliert.

Mit Vorteil wird vorgeschlagen, daß das Kontaktelement im Rohrinneren die Isolierscheibe überbrückend eingesetzt ist. Durch diese Maßnahme wird das Kontaktelement im Rohrinneren wie in einer Führung aufgenommen und die elektrische Verbindung durch Überbrücken der Isolierscheibe zwischen den beiden Rohrstücken hergestellt.

Mit Vorteil wird vorgeschlagen, daß die Sprengladung an dem der Isolierscheibe entgegengesetzten Ende eines der Rohrstücke angeordnet ist. Durch diese Maßnahme wird bei einer Sprengung bewirkt, daß das Kontaktelement von diesem Rohrstück weg und in Richtung des anderen Rohrstückes verschoben wird.

Mit Vorteil wird vorgeschlagen, daß das Kontaktelement ein Bolzen ist. Ein Bolzen unterschiedlicher Ausgestaltung kann in vorteilhafter Weise eine elektrische Verbindung zwischen den beiden als Anschlußstücken dienenden Rohrstücken oder Rohrhülsen herstellen. Gemäß einem vorteilhaften Vorschlag entspricht der Außendurchmesser des Bolzens im wesentlichen dem Innendurchmesser der Rohrstücke. Mit Vorteil wird angegeben, daß zwischen dem Bolzen und den Rohrstücken Kontaktflächen angeordnet sind, die in besonders vorteilhafter Weise durch Kontaktlamellen gebildet sind. Dadurch wird zum einen die sichere elektrische Verbindung garantiert, zum anderen bei sicherem Sitz in der Kontaktposition dennoch eine leichte Verschiebbarkeit des Bolzens durch die Sprengung ermöglicht.

Als Sprengladung wird in vorteilhafter Weise ein Druckgasgenerator verwendet. An dem mit der Sprengladung versehenen Rohrstück ist in vorteilhafter Weise eine Entlüftungsbohrung angeordnet. Auf diese Weise kann nach erfolgter Sprengung und erfolgter Verschiebung des als Kontaktelement dienenden Bolzens der Überdruck im Rohrstückinneren abgebaut werden. Da in bekannter Weise zwischen den hochspannung- oder hochstromführenden Anschlüssen Funkenentladungen stattfinden, wird gemäß einem weiteren Vorschlag der Erfindung zwischen der Sprengladung und dem Kontaktelement ein Isolationselement eingesetzt. Bei erfolgter Sprengung wird das Isolationselement an die Stelle des Kontaktelementes verschoben, so daß automatisch eine Funkenlöschung erfolgt. Das Isolationselement ist gemäß einem vorteilhaften Vorschlag der Erfindung ein Bolzen.

In vorteilhafter Weise ist an einem der Rohrstücke ein Anschluß für die Batterie angeordnet, und mit Vorteil an dem anderen Rohrstück ein Anschluß für einen Verbraucher. Es ist selbstverständlich bekannt, daß Schaltungen mit Akkumulatoren so verbunden sind, daß eine vom Pluspol führende Leitung direkt oder nach einem Verteiler an die Schaltung herangeführt wird, während die Verbindung mit dem negativen Pol über eine gemeinsame Masseschiene, Masseleitung oder einen Massebereich hergestellt wird. Im Bereich der stromzuführenden Leitung kann vorteilhafterweise die Trennvorrichtung angeordnet werden, wobei das Rohrstück mit dem Anschluß für die Batterie am Pol befestigt wird, während der Anschluß für den Verbraucher beispielsweise ein Steckstift oder Gewindebolzen ist, an welchen die zur Schaltung führende Leitung angeschlossen wird.

Mit Vorteil wird vorgeschlagen, daß die die Trennvorrichtung bildenden Einzelteile in einem Gehäuse angeordnet sind. Um Zerstörungen an der Batterie zu vermeiden ist es zweckmäßig, die Sprengladung an dem von der Batterie abgewandten Rohrstück anzuordnen. Die erfindungsgemäße Vorrichtung läßt sich in einfacher und miniaturisierter Bauweise erstellen. Sie ist wirtschaftlich und betriebssicher. Insbesondere ist die Vorrichtung auch wiederverwendbar, da nach dem Wiederverbinden der Anschlußstücke durch das Kontaktelement und Neuanordnung einer Sprengladung die Vorrichtung wieder einsatzfähig ist. Der einfache Austausch einer Sprengladung ist ohne großen Montageaufwand möglich.

Weitere Vorteile und Merkmale der Erfindung ergeben sich aus der folgenden Beschreibung anhand der Figuren. Dabei zeigen:
- Figur 1: eine schematische Darstellung eines Akkumulator/Verbraucherschaltkreises, in welchem eine erfindungsgemäße Vorrichtung eingesetzt ist;
- Figur 2: eine schematische Darstellung eines Ausführungsbeispiels der erfindungsgemäßen Schaltvorrichtung und
- Figur 3: eine schematische Schnittdarstellung eines weiteren Ausführungsbeispiels für eine erfindungsgemäße Trennvorrichtung.

Figur 1 zeigt den prinzipiellen Aufbau eines Schaltkreises 1, in welchem als Energiequelle ein Akkumulator 2 angeordnet ist. Der Akkumulator 2 weist einen Pluspol 3 und einen Minuspol 4 auf, an welche die Anschlußleitungen 5, 6 des Schaltkreises 1 angeschlossen sind. Die Anschlußleitungen 5, 6 führen zu einer Verbraucherschaltung 7. In der Verbraucherschaltung sind der oder die Verbraucher der elektrischen Energie angeschlossen. Die Anschlußleitung 5 kann in bekannter Weise eine Sicherung 8 umfassen.

Im Bereich des Pluspols 3 des Akkumulators 2 ist die erfindungsgemäße Vorrichtung 9 zur elektrischen Trennung des Akkumulators 2 von der angeschlossenen Schaltung angeordnet.

Wie in Fig. 2 zu sehen, ist die Trennvorrichtung 9 in einem Gehäuse 10 angeordnet, in welches Isolierdurchführungen 11 hineinführen. Im Bereich der Isolierdurchführungen 11 sind Anschlußbolzen 12 angeordnet. An die Anschlußbolzen 12 wird die Anschlußleitung 5 von der elektrischen Schaltung zum Pluspol 3 des Akkumulators 2 angeschlossen. Im Inneren des Gehäuses 10 umfaßt die Trennvorrichtung 9 einen Bolzen 13, welcher einen definierten elektrischen Leiter darstellt. Wird die Trennvorrichtung 9 über die Anschlußbolzen 12 in die Anschlußleitung 5 vom Pluspol 3 des Akkumulators 2 zur Verbraucherschaltung 7 eingesetzt, so wird durch den Bolzen 13 die elektrische Leitung der elektrischen Energie vom Akkumulator 2 zur Verbraucherschaltung 7 gewährleistet. An dem Bolzen 13 ist eine Sprengladung 14 angeordnet, an welcher wiederum ein Zünder 15 angeordnet ist. Der Zünder 15 weist Aktivierungsanschlüsse 16 auf.

Über die Aktivierungsanschlüsse 16 wird ein Zündimpuls an den Zünder 15 zugeführt, welcher in an sich bekannter Weise die Sprengladung 1 zur Explosion bringt. Der Bolzen 13 wird dann in definierter Weise durchtrennt. Da das Gehäuse 10 aus Metall oder einem explosionssicheren Kunststoff hergestellt ist, ist die Sprengung ungefährlich. Da der Bolzen 13 durch die Zündung der Sprengladung 14 in definierter Weise durchtrennt wird, ist die elektrische Leitung vom Pluspol 3 des Akkumulators 2 zur Verbraucherschaltung 7 sicher durchtrennt.

Für die Trennvorrichtung 9 sind alternative Ausführungsformen denkbar. In Abhängigkeit von der verwendeten Sprengladung 14 kann die Trennvorrichtung 9 beispielsweise direkt auf eine Anschlußleitung wirken, ohne daß ein elektrisch leitender Bolzen 13 dazwischengesetzt werden muß. In diesem Falle kann die Trennvorrichtung durch Anordnen der Sprengladung an einer Leitung und dem Einfassen der Vorrichtung in einem Gehäuse ohne weiteres nachgerüstet werden. Selbstverständlich ist die Nachrüstung auch durch Trennung der Anschlußleitung und Anschluß an eine wie gezeigte Ausführungsform möglich.

Der Zündimpuls kann ein direkt in den sonstigen Überwachungseinrichtungen des Fahrzeugs vorhandener Impuls sein, er kann ebenso von einer nicht gezeigten, eigens zum Betrieb der Trennvorrichtung 9 vorgesehenen Steuerschaltung infolge einer gesonderten Parameterüberwachung abgegeben werden.

Die in der Figur 3 gezeigte Trennvorrichtung 9 umfaßt ein Gehäuse 10, welches im wesentlichen ein zylindrisches Gehäuse ist, welches an beiden Enden offen und darüber hinaus auf einer Seite mit Schlitzen versehen ist. In das Gehäuse 10 sind die Anschlußrohrhülsen 17 und 18 eingesetzt, zwischen welchen eine Isolierscheibe 19 angeordnet ist. Die Anschlußrohrhülsen 17 und 18 sind somit elektrisch voneinander isoliert. An der Anschlußrohrhülse 17 ist ein Batterieanschluß 20 angeordnet, welcher das zylindrische Gehäuse 10 an einem dafür vorgesehenen Schlitz durchragt. An der Anschlußrohrhülse 18 ist ein entsprechender Verbraucheranschluß 21 angeordnet, der im Ausführungsbeispiel ein Anschlußgewindebolzen ist. Das zylindrische Gehäuse 10 ist an beiden Enden mittels Schraubdeckeln 22 bzw. 23 verschlossen, wobei der Schraubdeckel 22 eine Durchgangsbohrung für den Druckausgleich aufweist, und der Schraubdeckel 23 eine Durchgangsbohrung für den Zündanschluß des Sprengelementes aufweist. In der Anschlußrohrhülse 18 ist darüber hinaus eine zwischen beiden Enden angeordnete Entlüftungsbohrung 24 vorgesehen. Beide Anschlußrohrhülsen sind elektrisch mittels des Kontaktbolzens 25 verbunden, der zu diesem Zweck als Kontaktflächen an beiden Enden mit Kontaktlamellen 26 versehen ist. Im gezeigten Ausführungsbeispiel sind darüber hinaus an den Kontaktstellen in den Anschlußrohrhülsen Kontaktbuchsen 27 angeordnet. Die Anschlußrohrhülsen 17 und 18 sind somit mittels des Kontaktbolzens 25 elektrisch miteinander verbunden, so daß ein Stromfluß vom Batterieanschluß 20 über die Anschlußrohrhülse 17, die Kontaktbuchse 27, die Kontaktlamellen 26, den Kontaktbolzen 25, die Kontaktlamellen 26, die Kontaktbuchse 27, die Anschlußrohrhülse 18 bis zum Verbraucheranschluß 21 möglich ist. An dem dem Kontaktbolzen 25 entgegengesetzten Ende der Anschlußrohrhülse 18 ist das Sprengelement 28, bestehend aus Sprengladung und Zünder, angeordnet. Der Anschluß 29 des Sprengelementes 28 durchragt den Schraubdeckel 23 und kann mit einer entsprechenden Zündleitung verbunden werden. Zwischen dem Sprengelement 28 und dem Kontaktbolzen 25 ist ein Isolierbolzen 30, beispielsweise aus Kunststoff, angeordnet. Soll der elektrische Stromfluß in der beschriebenen Weise zwischen dem Batterieanschluß 20 und dem Verbraucheranschluß 21 unterbrochen werden, wird das Sprengelement 28 gezündet und bewirkt eine Verschiebung des Kontaktbolzens 25 in die von der Sprengladung entgegengesetzten Richtung, bis der Kontaktbolzen 25 die Anschlußrohrhülse 18 vollständig verlassen hat. Der sich in Vorschubrichtung vor dem Kontaktbolzen aufbauende Luftdruck kann durch die Durchgangsbohrung im Schraubdeckel 22 entweichen. Zwischen den Kontaktbuchsen bzw. Kontaktflächen kann es leicht zu einer Funkenentladung kommen. Da aber der Isolierbolzen 30 aufgrund der Sprengelementzündung die Stelle des Kontaktbolzens eingenommen hat, ist der Raum für eine derartige Funkenentladung verschlossen.

Die Trennvorrichtung 9 kann anschließend leicht wieder in den Betriebszustand versetzt werden, indem die Schraubdeckel 22 und 23 abgeschraubt, das Sprengelement 28 ausgewechselt und die Kontaktbolzen 25 bzw. Isolierbolzen 30 in ihre Ausgangsposition zurückgeschoben werden. Dann werden die Schraubdeckel 22 und 23 wieder aufgeschraubt und die Trennvorrichtung 9 ist wieder in ihrem ursprünglichen Betriebszustand.

Mit nur wenigen Teilen ist eine überaus sichere und vor allen Dingen wiederverwendbare Ausführung der erfindungsgemäßen Trennvorrichtung realisierbar.

### Bezugszeichenliste:

- 1: Schaltkreis
- 2: Akkumulator
- 3: Pluspol
- 4: Minuspol
- 5: Anschlußleitung
- 6: Anschlußleitung
- 7: Verbraucherschaltung
- 8: Sicherung
- 9: Trennvorrichtung
- 10: Gehäuse
- 11: Isolierdurchführung
- 12: Anschlußbolzen
- 13: Bolzen
- 14: Sprengladung
- 15: Zünder
- 16: Anschlüsse
- 17: Anschlußrohrhülse
- 18: Anschlußrohrhülse
- 19: Isolierscheibe
- 20: Batterieanschluß
- 21: Verbraucheranschluß
- 22: Schraubdeckel
- 23: Schraubdeckel
- 24: Entlüftungsbohrung
- 25: Kontaktbolzen
- 26: Kontaktlamellen
- 27: Kontaktbuchse
- 28: Sprengelement
- 29: Anschluß
- 30: Isolierbolzen

## Patentansprüche

1. Vorrichtung zur elektrischen Trennung eines Akkumulators (2) von einer mit Anschlußleitungen (5, 6) an dessen Plus- und Minuspolen (3, 4) angeschlossenen elektrischen Schaltung (7), mit wenigstens einem, an wenigstens einer der an den Plus- und Minuspolen (3, 4) angeschlossenen Anschlußleitungen (5, 6) angeordneten Sprengelement (28), wenigstens einem Zünder (15) und Anschlüssen (16) zur Zünderaktivierung, wobei wenigstens eine Anschlußleitung (5, 6) zwei voneinander elektrisch isolierte, rohrförmige Anschlußstücke (17, 18) aufweist, die durch ein durch eine Sprengung von wenigstens einem der Anschlußstücke (17, 18) wegbewegbares Kontaktelement (25) elektrisch verbunden sind, und das Sprengelement (28) auf einer Seite des Kontaktelementes (25) angeordnet ist,
dadurch gekennzeichnet, daß
zwischen dem Kontaktelement (25) und den Anschlußrohrstücken (17, 18) Kontaktflächen in Form von Kontaktlamellen (26) angeordnet sind.

2. Vorrichtung nach Anspruch 1, dadurch gekennzeichnet, daß die Vorrichtung an der Anschlußleitung (5) im Bereich des Pluspols (3) des Akkumulators (2) angeordnet ist.

3. Vorrichtung nach Anspruch 1 oder 2, dadurch gekennzeichnet, daß die Rohrstücke (17, 18) wenigstens teilweise elektrisch leitend sind.

4. Vorrichtung nach einem der vorhergehenden Ansprüche 1 bis 3, dadurch gekennzeichnet, daß zwischen zwei Rohrstücken (17, 18) eine Isolierscheibe (19) angeordnet ist.

5. Vorrichtung nach Anspruch 4, dadurch gekennzeichnet, daß das Kontaktelement (25) im Inneren der Rohrstücke (17, 18) die Isolierscheibe (19) überbrückend eingesetzt ist.

6. Vorrichtung nach Anspruch 4 oder 5, dadurch gekennzeichnet, daß die Sprengladung (28) an dem der Isolierscheibe (19) entgegengesetzten Ende eines Rohrstückes (17, 18) angeordnet ist.

7. Vorrichtung nach einem der vorhergehenden Ansprüche 1 bis 6, dadurch gekennzeichnet, daß das Kontaktelement (25) ein Kontaktbolzen (25) ist.

8. Vorrichtung nach Anspruch 7, dadurch gekennzeichnet, daß der Außendurchmesser des Kontaktbolzens (25) im wesentlichen dem Innendurchmesser der Anschlußrohrstücke (17, 18) entspricht.

9. Vorrichtung nach einem der vorhergehenden Ansprüche 1 bis 8, dadurch gekennzeichnet, daß zwischen dem Kontaktelement (25) und dem Sprengelement (28) ein Isolierelement (30) angeordnet ist.

10. Vorrichtung nach Anspruch 9, dadurch gekennzeichnet, daß das Isolierelement (30) ein Isolierbolzen (30) ist.

11. Vorrichtung nach einem der vorhergehenden Ansprüche 1 bis 10, dadurch gekennzeichnet, daß das Sprengelement (28) ein Druckgasgenerator ist.

12. Vorrichtung nach einem der vorhergehenden Ansprüche 1 bis 11, dadurch gekennzeichnet, daß wenigstens eines der Anschlußrohrstücke (17, 18) eine Entlüftungsbohrung (24) aufweist.

13. Vorrichtung nach einem der vorhergehenden Ansprüche 1 bis 12, dadurch gekennzeichnet, daß an einem der Anschlußrohrstücke (17, 18) ein Anschluß (20) für eine Batterie angeordnet ist.

14. Vorrichtung nach einem der vorhergehenden Ansprüche 1 bis 13, dadurch gekennzeichnet, daß an einem der Anschlußrohrstücke (17, 18) ein Anschluß (21) für einen Verbraucher angeordnet ist.

15. Vorrichtung nach einem der vorhergehenden Ansprüche 1 bis 14, dadurch gekennzeichnet, daß die einzelnen Elemente der Vorrichtung (9) in einem Gehäuse (10) angeordnet sind.

16. Vorrichtung nach Anspruch 15, dadurch gekennzeichnet, daß das Gehäuse (10) aus Metall hergestellt ist.

17. Vorrichtung nach einem der vorhergehenden Ansprüche 1 bis 16, gekennzeichnet durch eine Steuervorrichtung zur Abgabe eines Zündimpulses.

## Claims

1. Device for electrical isolation of a rechargeable battery (2) from an electrical circuit (7) which is connected by connecting leads (5, 6) to the positive and negative terminals (3, 4) of said rechargeable battery (2) and has at least one explosive element (28) which is arranged on at least one of the connecting leads (5, 6) which are connected to the positive and negative terminals (3, 4), and which device has at least one detonator (15) and connections (16) for detonator activation, at least one connecting lead (5, 6) having two tubular connecting pieces (17, 18) which are electrically insulated from one another and are electrically connected by means of a contact element (25) which can be moved by an explosion away from at least one of the connecting pieces (17, 18), and the explosive element (28) is arranged on one side of the contact element (25), characterized in that contact surfaces in the form of contact laminates (26) are arranged between the contact element (25) and the tubular connecting pieces (17, 18).

2. Device according to Claim 1, characterized in that the device is arranged on the connecting lead (5) in the region of the positive terminal (3) of the rechargeable battery (2).

3. Device according to Claim 1 or 2, characterized in that the tubular pieces (17, 18) are at least partially electrically conductive.

4. Device according to one of the preceding Claims 1 to 3, characterized in that an insulating disc (19) is arranged between two tubular pieces (17, 18).

5. Device according to Claim 4, characterized in that the contact element (25) is inserted into the interior of the tubular pieces (17, 18) such that it bridges the insulating disc (19).

6. Device according to Claim 4 or 5, characterized in that the explosive charge (28) is arranged at the end of a tubular piece (17, 18) opposite the insulating disc (19).

7. Device according to one of the preceding Claims 1 to 6, characterized in that the contact element (25) is a contact bolt (25).

8. Device according to Claim 7, characterized in that the external diameter of the contact bolt (25) corresponds substantially to the internal diameter of the tubular connecting pieces (17, 18).

9. Device according to one of the preceding Claims 1 to 8, characterized in that an insulating element (30) is arranged between the contact element (25) and the explosive element (28).

10. Device according to Claim 9, characterized in that the insulating element (30) is an insulating bolt (30).

11. Device according to one of the preceding Claims 1 to 10, characterized in that the explosive element (28) is a compressed-gas generator.

12. Device according to one of the preceding Claims 1 to 11, characterized in that at least one of the tubular connecting pieces (17, 18) has a vent hole (24).

13. Device according to one of the preceding Claims 1 to 12, characterized in that a connection (20) for a battery is arranged on one of the tubular connecting pieces (17, 18).

14. Device according to one of the preceding Claims 1 to 13, characterized in that a connection (21) for a load is arranged on one of the tubular connecting pieces (17, 18).

15. Device according to one of the preceding Claims 1 to 14, characterized in that the individual elements of the device (9) are arranged in a housing (10).

16. Device according to Claim 15, characterized in that the housing (10) is produced from metal.

17. Device according to one of the preceding Claims 1 to 16, characterized by a control device for emitting a detonation pulse.

## Revendications

1. Dispositif pour déconnecter électriquement un accumulateur (2) d'un circuit électrique (7) connecté par des lignes de connexion (5, 6) aux pôles positif et négatif (3, 4) dudit accumulateur, comprenant au moins un élément explosif (28) implanté sur au moins l'une des lignes de connexion (5, 6) connectées aux pôles positif et négatif (3, 4), au moins un détonateur (15) et des connexions (16) pour actionner le détonateur, au moins une ligne de connexion (5, 6) comportant deux éléments de connexion tubulaires (17, 18) qui sont isolés électriquement l'un de l'autre et qui sont reliés électriquement par un élément de contact (25) pouvant être éloigné par l'explosion d'au moins l'un des éléments de connexion (17, 18), et l'élément explosif (28) étant disposé sur un côté de l'élément de contact (25), caractérisé en ce que des surfaces de contact en forme de lamelles de contact (26) sont disposées entre l'élément de contact (25) et les éléments de connexion tubulaires (17, 18).

2. Dispositif selon la revendication 1, caractérisé en ce que le dispositif est implanté sur la ligne de connexion (5) dans la zone du pôle positif (3) de l'accumulateur (2).

3. Dispositif selon la revendication 1 ou 2, caractérisé en ce que les éléments tubulaires (17, 18) sont au moins partiellement électroconducteurs.

4. Dispositif selon l'une des revendications précédentes 1 à 3, caractérisé en ce qu'une rondelle isolante (19) est disposée entre deux éléments tubulaires (17, 18).

5. Dispositif selon la revendication 4, caractérisé en ce que l'élément de contact (25) est logé à l'intérieur des éléments tubulaires (17, 18) en étant superposé à la rondelle isolante (19).

6. Dispositif selon la revendication 4 ou 5, caractérisé en ce que la charge explosive (28) est placée à l'extrémité d'un élément tubulaire (17, 18) opposée à la rondelle isolante (19).

7. Dispositif selon l'une des revendications précédentes 1 à 6, caractérisé en ce que l'élément de contact (25) est un goujon de contact (25).

8. Dispositif selon la revendication 7, caractérisé en ce que le diamètre extérieur du goujon de contact (25) correspond sensiblement au diamètre intérieur des éléments de connexion tubulaires (17, 18).

9. Dispositif selon l'une des revendications précédentes 1 à 8, caractérisé en ce qu'un élément isolant (30) est disposé entre l'élément de contact (25) et l'élément explosif (28).

10. Dispositif selon la revendication 9, caractérisé en ce que l'élément isolant (30) et un goujon isolant (30).

11. Dispositif selon l'une des revendications précédentes 1 à 10, caractérisé en ce que l'élément explosif (28) est un générateur de gaz de pression.

12. Dispositif selon l'une des revendications précédentes 1 à 11, caractérisé en ce qu'au moins l'un des éléments de connexion tubulaires (17, 18) comporte un orifice de purge d'air (24).

13. Dispositif selon l'une des revendications précédentes 1 à 12, caractérisé en ce qu'une connexion (20) pour une batterie est prévue sur l'un des éléments de connexion tubulaires (17, 18).

14. Dispositif selon l'une des revendications précédentes 1 à 13, caractérisé en ce qu'une connexion (21) pour un dispositif consommateur est prévue sur l'un des éléments de connexion tubulaires (17, 18).

15. Dispositif selon l'une des revendications précédentes 1 à 14, caractérisé en ce que les différents éléments du dispositif (9) sont disposés dans un boîtier (10).

16. Dispositif selon la revendication 15, caractérisé en ce que le boîtier (10) est fabriqué en métal.

17. Dispositif selon l'une des revendications précédentes 1 à 16, caractérisé par un dispositif de commande pour fournir une impulsion de mise à feu.
